# EUROPÄISCHE PATENTSCHRIFT

(11) **EP 1 964 030 B1**
(45) Veröffentlichungstag und Bekanntmachung des Hinweises auf die Patenterteilung: **22.04.2009**
(21) Anmeldenummer: 06817488.7
(22) Anmeldetag: 14.12.2006
(51) Int. Cl.: G06K 19/00

(54) **BLISTERPACKUNG MIT RADIOFREQUENZ-IDENTIFIKATIONSEINRICHTUNG SOWIE VERFAHREN ZU DEREN HERSTELLUNG**
BLISTER PACK WITH RADIO-FREQUENCY IDENTIFICATION DEVICE, AND METHOD FOR MANUFACTURING SAME
EMBALLAGE BLISTER (COQUE) AVEC DISPOSITIF D'IDENTIFICATION RADIOFREQUENCE AINSI QUE PROCEDE POUR SA FABRICATION

(30) Priorität: 21.12.2005 AT 20482005
(43) Veröffentlichungstag der Anmeldung: 03.09.2008
(73) Patentinhaber: Teich AG, 3200 Weinburg (AT)
(72) Erfinder: ULLRICH, Thomas, Martin, A-3200 Weinburg (AT)
(74) Vertreter: Dungler, Karin
(86) Internationale Anmeldenummer: PCT/AT2006/000515
(87) Internationale Veröffentlichungsnummer: WO 2007/070902

(56) Entgegenhaltungen:
- EP-A- 1 510 987
- WO-A-00/06463
- WO-A-01/08106
- WO-A-20/06007867
- WO-A-20/06131548
- FR-A- 2 832 286

## Beschreibung

Die Erfindung betrifft eine Blisterpackung mit Radiofrequenz-Identifikationseinrichtung sowie ein Verfahren zu deren Herstellung.

Es ist bekannt, Blisterpackungen, welche auch Durchdrückpackungen genannt werden, zur Aufnahme von sensiblem Packungsgut, wie Tabletten, Kapseln u.dgl. zu verwenden. Dabei wird ein Trägerkörper aus flächigem Material, der innerhalb eines ebenen Bereiches mehrere durch Verformung dieses Materials hergestellte Vertiefungen zur Aufnahme des Packungsgutes aufweist, hergestellt und im ebenen Bereich flächig mit einer Aluminiumverschlussfolie verbunden.

Der vorgenannte Herstellungsprozess einer Blisterpackung erfolgt üblicherweise im Zuge des Abpackvorganges. Das bedeutet, dass in die Vertiefungen des Trägermaterials das Packungsgut, wie Tabletten oder Kapseln eingefüllt, und nach dem Befüllen die Verschlussfolie durch Anwenden von Druck und erhöhter Temperatur an das Trägermaterial herangeführt wird, sodass eine Verbindung zwischen diesem und der Verschlussfolie ausgebildet wird.

Nach dem Abpacken ist es daher nur mehr durch Zerstören der Packung möglich, Sicherheit über die Echtheit bzw. Qualität des Packungsgutes zu erlangen.

Gemäß der WO-A1-01/63368 ist man daher zur Verbesserung der Qualitätskontrolle dazu übergegangen, Radiofrequenz-Identifikationseinrichtungen an der Blisterpackung anzubringen. Radiofrequenz-Identifikationssysteme sind Erkennungssysteme, wie sie beispielsweise in Chipkarten verwendet werden. Allerdings sind die technischen Verfahren hierzu aus der Funk- und Radartechnik übernommen worden, sodass das Radiofrequenz-Identifikationssystem insgesamt aus zwei Komponenten besteht, nämlich aus einem Transponder, der an den zu identifizierenden Objekten angebracht ist, sowie einem Lese- oder Erfassungsgerät.

Gemäß der WO-A1-01/63368 oder der WO-A1-00/06463 wird der Transponder direkt auf der Blisterpackung angebracht. Durch die Aluminiumfolie in der Blisterpackung wird das elektromagnetische Feld des Lesegerätes so weit abgeschwächt, dass sich die Auslesbarkeit des RFID-Transponder erheblich verringert.

Hier will die Erfindung Abhilfe schaffen.

Erfindungsgemäß wird eine Blisterpackung mit Radiofrequenz-Identifikationseinrichtung vorgeschlagen, welche folgende Komponenten umfasst:
- einen Trägerkörper aus flächigem Kunststoffmaterial, der innerhalb eines ebenen Bereiches mehrere durch Verformung dieses Materials hergestellte Vertiefungen zur Aufnahme des Packungsgutes aufweist,
- eine Aluminiumverschlussfolie, welche mit dem ebenen Bereich des Trägerkörpers flächig verbunden ist, sowie
- eine Einrichtung zur Radiofrequenz-Identifikation, welche in einem über die Aluminiumverschlussfolie hinausragenden Bereich des Trägerkörpers angebracht ist.

Vorteilhafte Ausgestaltungen der erfindungsgemäßen Blisterpackung mit Radiofrequenz-Identifikationseinrichtung sind gemäß Unteransprüche offenbart.

Die Erfindung betrifft weiters ein Verfahren zur Herstellung der erfindungsgemäßen Blisterpackung mit Radiofrequenz-Identifikationseinrichtung umfassend folgende Verfahrensschritte:
- Herstellen eines Trägerkörpers aus flächigem Kunststoffmaterial, wobei durch Tiefziehen Vertiefungen innerhalb des ebenen Bereiches des Trägermaterials hergestellt werden,
- Befüllen des Trägerkörpers, wobei das Packungsgut in die Vertiefungen eingebracht wird,
- Verschließen des befüllten Trägerkörpers in dessen ebenen Bereich mit einer Aluminiumverschlussfolie und
- anschließendes Anbringen einer Radiofrequenz-Identifikationseinrichtung an einem die Aluminiumfolie überragenden Bereich des Trägerkörpers.

Vorteilhafte Ausgestaltungen des erfindungsgemäßen Verfahrens sind gemäß Unteransprüche offenbart.

Die Erfindung wird nachstehend anhand der Figuren 1 und 2 sowie anhand einer vorteilhaften Ausführungsform der erfindungsgemäßen Blisterpackung näher erläutert. Dabei zeigen:
Fig. 1 die erfindungsgemäße Blisterpackung 1 mit der Radiofrequenzeinrichtung 2, welche an derselben Seite wie die Vertiefungen 5 angebracht ist und Fig. 2 eine Variante dieser Blisterpackung, wobei die Radiofrequenzidentifikationseinrichtung 2' an der den Vertiefungen 5 gegenüberliegenden Seite angebracht ist. Dabei sind die Ausführungsformen gemäß Fig. 1 und 2 sowohl in Aufsicht - siehe Fig. 1b, 2b - also auch als Schnittdarstellung - siehe Fig. 1a, 2a - wiedergegeben.

Zur Herstellung der erfindungsgemäßen Blisterpackung 1 wird beispielsweise der Trägerkörper 3 aus einer beispielsweise transparenten Kunststofffolie durch ein Thermotiefziehverfahren hergestellt. Als Ausgangsprodukte eignen sich beispielsweise PVC- oder PP-Folien in einer Dicke von etwa 0,2 - 0,3 mm, wobei diese als Monofolien oder Folienverbunde vorliegen können. Das Thermotiefziehverfahren ist ein Formgebungsverfahren, mit welchem die Vertiefungen 5 innerhalb des ebenen Bereiches 4 des Trägerkörpers 3 ausgebildet werden.

In einem weiteren Verfahrensschritt wird die Aluminiumverschlussfolie 7 hergestellt. Als Ausgangsprodukt dient eine Aluminiumfolie in einer Dicke von etwa 0,01 - 0,04 mm, die an ihrer Unterseite vorteilhafterweise mit einer Heißklebelackschicht 6 versehen ist. Die Beschichtungsdicke der Heißklebelackschicht 6 liegt etwa in einem Bereich von 0,003 - 0,02 mm. Bedingt durch diese Heißklebelackschicht 6 wird im ebenen Bereich 4 des Trägerkörpers 3 eine Verbindung zwischen diesem und der Aluminiumverschlussfolie 7 erzeugt.

Die Radiofrequenz-Identifikationseinrichtung 2, 2' wird vorteilhafterweise als so genannter RFID-Transponder vorgesehen, welcher in einem Gehäuse 9 angeordnet ist. Die wesentlichen Transponderbestandteile sind ein Kopplungselement oder eine Antenne 10 in Form von Kupferdrähten und ein Mikrochip 11.

Der RFID-Transponder 2 bzw. 2' wird nunmehr im Bereich 8 des Kunststoffträgermaterials 3, welcher die Aluminiumverschlussfolie 7 überragt, angebracht. Dies erfolgt beispielsweise dadurch, dass der RFID-Transponder in Etikettenform zugekauft und mittels handelsüblicher Etikettierautomaten auf das Trägermaterial 3 im Bereich 8 aufgeklebt wird.

Weiters ist es möglich, den RFID-Transponder in Bandware zuzukaufen und entsprechend der Abmessungen des Bereiches 8 abzulängen und in diesem Bereich aufzukaschieren.

Weiters ist es möglich, Teile des RFID-Transponders 2, 2', wie die Antenne bzw. das Kopplungselement 10 sowie die Kontaktfläche für den Mikrochip 11 im Bereich 8 des Trägermaterials 3 aufzudrucken. Anschließend wird der Mikrochip 11 mechanisch in die aufgedruckten Kontaktflächen eingesetzt. Diesen Vorgang bezeichnet man auch als "Ponden".

Bei Serienfertigung empfiehlt es sich, sämtliche Teile des RFID-Transponders 2, 2', d.h. die Antenne oder das Kopplungselement 10 sowie auch den Mikrochip 11 drucktechnisch auf das Trägermaterial 3 aufzudrucken.

Wie aus Fig. 1 ersichtlich, wird der RFID-Transponder 2 im Bereich 8 des Trägermaterials 3 auf derselben Seite auf der ebenso die Vertiefungen 5 für die Aufnahme der Tabletten vorgesehen sind, angebracht. Dabei ist es vorteilhaft, einen gewissen Abstand 13, der von Fall zu Fall variiert werden kann, vorzusehen, um so Störungen beim Auslesen der im Mikrochip gespeicherten Daten jedenfalls zu vermeiden.

Weiters ist es möglich wie in Fig. 2 dargestellt, den RFID-Transponder 2' im Bereich 8, aber an der den Vertiefungen 5 gegenüberliegenden Seite anzubringen. Auch hier ist es vorteilhaft, einen Spalt 12 vorzusehen, dessen Breite von Fall zu Fall variieren kann, um so Störungen beim Auslesen der im Microchip gespeicherten Daten jedenfalls zu vermeiden.

Sowohl bei der Variante gemäß Fig. 1 als auch bei jener gemäß Fig. 2 ist es möglich in den Microchip 11 Datensätze, wie Sicherheitscodes betreffend Überprüfung der Echtheit von Materialien, wie Pharmazeutika, deren Herstellungsdatum, Ablaufdatum, Chargennummer sowie allgemeine Daten zur Überprüfung einzugeben. Diese können nunmehr mit einem Lesegerät (nicht dargestellt) problemlos abgelesen werden, wobei ein praktikabler Abstand zwischen Transponder und Lesegerät in einem Bereich von 10 bis 30 cm zu erzielen ist. Das bedeutet, dass ohne etwaige Störfaktoren ein kontaktloses Erfassen bzw. Auslesen der gespeicherten Daten erfolgen kann. Das kontaktlose Auslesen der vorgenannten Daten ist insbesondere bei Verwendung von sensiblem Packungsgut, wie Pharmazeutika erforderlich.

## Patentansprüche

1. Blisterpackung (1) mit Radiofrequenz-Identifikationseinrichtung (2, 2') umfassend
- einen Trägerkörper (3) aus flächigem Kunststoffmaterial, der innerhalb eines ebenen Bereiches (4) mehrere durch Verformung dieses Materials hergestellte Vertiefungen (5) zur Aufnahme des Packungsgutes aufweist,
- eine Aluminiumverschlussfolie (7), welche mit dem ebenen Bereich (4) des Trägerkörpers (3) flächig verbunden ist, und
- eine Radiofrequenz-Identifikationseinrichtung (2, 2'),
**dadurch gekennzeichnet, dass** die Radiofrequenz-Identifikationseinrichtung, in einem über die Aluminiumverschlussfolie (7) hinausragenden Bereich (8) des Trägerkörpers (3) angebracht ist.

2. Blisterpackung nach Anspruch 1, **dadurch gekennzeichnet, dass** die Radiofrequenz-Identifikationseinrichtung (2, 2') ein Radiofrequenz-Identifikations-Transponder ist.

3. Blisterpackung nach Anspruch 1 oder 2, **dadurch gekennzeichnet, dass** die Radiofrequenz-Identifikationseinrichtung (2) an derselben Seite wie die Vertiefungen (5) angebracht ist.

4. Blisterpackung nach Anspruch 1 oder 2, **dadurch gekennzeichnet, dass** die Radiofrequenz-Identifikationseinrichtung (2') an der den Vertiefungen (5) gegenüberliegenden Seite angebracht ist.

5. Blisterpackung nach einem der Ansprüche 1 bis 4, **dadurch gekennzeichnet, dass** die Radiofrequenz-Identifikationseinrichtung (2, 2') von der Aluminiumverschlussfolie (7) beabstandet ist.

6. Blisterpackung nach einem der Ansprüche 1 bis 5, **dadurch gekennzeichnet, dass** der Trägerkörper (3) als Kunststofffolie oder Kunststofffolienverbund vorliegt.

7. Blisterpackung nach Anspruch 6, **dadurch gekennzeichnet, dass** die Kunststofffolie(n) aus Polyvinylchlorid (PVC)- und/oder Polypropylen (PP) bestehen.

8. Blisterpackung nach Anspruch 6 oder 7, **dadurch gekennzeichnet, dass** die Kunststofffolie(n) eine Dicke von 0,1 bis 0,5 mm aufweist (aufweisen).

9. Blisterpackung nach einem der Ansprüche 1 bis 8, **dadurch gekennzeichnet, dass** die Aluminiumverschlussfolie (7) eine Dicke von 0,01 bis 0,05 mm aufweist.

10. Blisterpackung nach einem der Ansprüche 1 bis 9, **dadurch gekennzeichnet, dass** die Aluminiumverschlussfolie (7) über eine Heißklebelackschicht (6) mit dem ebenen Bereich (4) des Trägerkörpers (3) verbunden ist.

11. Verfahren zur Herstellung einer Blisterpackung (1) mit Radiofrequenz-Identifikationseinrichtung (2, 2') nach einem der Ansprüche 1 bis 10, umfassend folgende Verfahrensschritte:
- Herstellen eines Trägerkörpers (3) aus flächigem Kunststoffmaterial, wobei durch Tiefziehen innerhalb des ebenen Bereichs (4) Vertiefungen (5), ausgebildet werden,
- Befüllen des Trägerkörpers (3) mit Packungsgut, welches innerhalb der Vertiefungen (5) eingebracht wird,
- Herstellen einer Aluminiumverschlussfolie (7) und anschließendes Versiegeln derselben im ebenen Bereich (4) des Trägerkörper (3) und
- Anbringen einer Radiofrequenz-Idendifikationseinrichtung (2, 2') an einem die Aluminiumverschlussfolie (7) überragenden Bereich (8) des Trägerkörpers (3).

12. Verfahren nach Anspruch 11, **dadurch gekennzeichnet, dass** als Radiofrequenz-Identifikationseinrichtung (2, 2') ein Radiofrequenz-Identifikationstransponder eingesetzt wird.

13. Verfahren nach Anspruch 11 oder 12, **dadurch gekenntzeichnet, dass** die Radiofrequenz-Identifikationseinrichtung (2) an derselben Seite wie die Vertiefungen (5) des Trägerkörpers (3) angebracht wird.

14. Verfahren nach Anspruch 11 oder 12, **dadurch gekennzeichnet, dass** die Radiofrequenz-Identifikationseinrichtung (2') an der den Vertiefungen (5) im Trägermaterial (3) gegenüberliegenden Seite angebracht wird.

15. Verfahren nach einem der Ansprüche 11 bis 14, **dadurch gekennzeichnet, dass** die Radiofrequenz-Idendifikationseinrichtung (2, 2') beabstandet von der Aluminiumverschlussfolie (7) aufgebracht wird.

16. Verfahren nach einem Ansprüche 11 bis 15, **dadurch gekennzeichnet, dass** für das Herstellen des Trägerkörpers (3) eine Kunststofffolie oder Kunststofffolienverbund eingesetzt wird.

17. Verfahren nach Anspruch 16, **dadurch gekennzeichnet, dass** als Kunststofffolie(n) Polyvinylchlorid (PVC) - und/oder Polypropylen (PP) Folie eingesetzt werden.

18. Verfahren nach Anspruch 16 oder 17, **dadurch gekennzeichnet, dass** die Kunststofffolie(n) eine Dicke von 0,1 bis 0,5 mm aufweist (aufweisen).

19. Verfahren nach einem der Ansprüche 11 bis 18, **dadurch gekennzeichnet, dass** zum Herstellen der Aluminiumverschlussfolie (7) eine Aluminiumfolie mit einer Dicke von 0,01 bis 0,05 mm eingesetzt wird.

20. Verfahren nach einem der Ansprüche 11 bis 19, **dadurch gekennzeichnet, dass** die Aluminiumverschlussfolie (7) mittels einer Heißklebelackschicht (6) mit dem ebenen Bereich (4) des Trägerkörpers (3) verbunden wird.

## Claims

1. Blister pack (1) with radio-frequency identification device (2, 2') comprising
• a support body (3) of plastic sheet material, which within a plane region (4) has a plurality of depressions (5) created by the deformation of this material to receive the packing goods,
• an aluminium sealing foil (7), which is joined flat to the plane region (4) of the support body (3), and
• a radio-frequency identification device (2, 2'),
**characterised in that** the radio-frequency identification device is attached in a region (8) of the support body (3) projecting beyond the aluminium sealing foil (7).

2. Blister pack according to claim 1, **characterised in that** the radio-frequency identification device (2, 2') is a radio-frequency identification transponder.

3. Blister pack according to claim 1 or 2, **characterised in that** the radio-frequency identification device (2) is attached on the same side as the depressions (5).

4. Blister pack according to claim 1 or 2, **characterised in that** the radio-frequency identification device (2') is attached on the opposite side to the depressions (5).

5. Blister pack according to one of claims 1 to 4, **characterised in that** the radio-frequency identification device (2, 2') is spaced from the aluminium sealing foil (7).

6. Blister pack according to one of claims 1 to 5, **characterised in that** the support body (3) is provided in the form of a plastic film or plastic film composite.

7. Blister pack according to claim 6, **characterised in that** the plastic film(s) is/are made of polyvinyl chloride (PVC) and/or polypropylene (PP).

8. Blister pack according to claim 6 or 7, **characterised in that** the plastic film(s) has/have a thickness of 0.1 to 0.5 mm.

9. Blister pack according to one of claims 1 to 8, **characterised in that** the aluminium sealing foil (7) has a thickness of 0.01 to 0.05 mm.

10. Blister pack according to one of claims 1 to 9, **characterised in that** the aluminium sealing foil (7) is joined to the plane region (4) of the support body (3) by means of a hot-melt adhesive paint layer (6).

11. Method for producing a blister pack (1) with a radio-frequency identification device (2, 2') according to one of claims 1 to 10, comprising the following process steps:
• producing a support body (3) from plastic sheet material, wherein depressions (5) are configured within the plane region (4) by deep-drawing,
• filling the support body (3) with packing goods, which are placed inside the depressions (5),
• producing an aluminium sealing foil (7) and subsequently sealing same in the plane region (4) of the support body (3) and
• attaching a radio-frequency identification device (2, 2') to a region (8) of the support body (3) projecting beyond the aluminium sealing foil (7).

12. Method according to claim 11, **characterised in that** a radio-frequency identification transponder is used as radio-frequency identification device (2, 2').

13. Method according to claim 11 or 12, **characterised in that** the radio-frequency identification device (2) is attached on the same side as the depressions (5) of the support body (3).

14. Method according to claim 11 or 12, **characterised in that** the radio-frequency identification device (2') is attached on the opposite side to the depressions (5) in the support material (3).

15. Method according to one of claims 11 to 14, **characterised in that** the radio-frequency identification device (2, 2') is spaced from the aluminium sealing foil (7).

16. Method according to one of claims 11 to 15, **characterised in that** a plastic film or plastic film composite is used for the production of the support body (3).

17. Method according to claim 16, **characterised in that** polyvinyl chloride (PVC) and/or polypropylene (PP) film is/are used as plastic film(s).

18. Method according to claim 16 or 17, **characterised in that** the plastic film(s) has/have a thickness of 0.1 to 0.5 mm.

19. Method according to one of claims 11 to 18, **characterised in that** an aluminium sealing foil with a thickness of 0.01 to 0.05 mm is used to produce the aluminium sealing foil (7).

20. Method according to one of claims 11 to 19, **characterised in that** the aluminium sealing foil (7) is joined to the plane region (4) of the support body (3) by means of a hot-melt adhesive paint layer (6).

## Revendications

1. Emballage en blister (1) comportant un dispositif d'identification par radiofréquence (2, 2') comprenant.
□ un support (3) en matière plastique plane présentant, dans une zone plate (4), plusieurs évidements (5) pour recevoir le matériau d'emballage, les évidements étant produits par façonnage de cette matière,
□ une feuille de scellement en aluminium (7) jointe en nappe à la zone plate (4) du support (3), et
□ un dispositif d'identification par radiofréquence (2, 2'); **caractérisé en ce que** le dispositif d'identification par radiofréquence est placé sur une zone (8) du support (3) faisant saillie de la feuille de scellement en aluminium (7).

2. Emballage en blister selon la revendication 1, **caractérisé en ce que** le dispositif d'identification par radiofréquence (2, 2') est un transpondeur d'identification par radiofréquence.

3. Emballage en blister selon la revendication 1 ou 2, **caractérisé en ce que** le dispositif d'identification par radiofréquence (2) est placé du même côté que les évidements (5).

4. Emballage en blister selon la revendication 1 ou 2, **caractérisé en ce que** le dispositif d'identification par radiofréquence (2') est placé du côté opposé aux évidements (5).

5. Emballage en blister selon l'une quelconque des revendications 1 à 4, **caractérisé en ce que** le dispositif d'identification par radiofréquence (2, 2') est espacé de la feuille de scellement en aluminium (7).

6. Emballage en blister selon l'une quelconque des revendications 1 à 5, **caractérisé en ce que** le support (3) se présente sous la forme d'une feuille en matière plastique ou d'un assemblage de feuilles en matière plastique.

7. Emballage en blister selon la revendication 6, **caractérisé en ce que** la (les) feuille(s) en matière plastique est(sont) en poly(chlorure de vinyle) (PVC) et/ou poly(propylène) (PP).

8. Emballage en blister selon la revendication 6 ou 7, **caractérisé en ce que** la (les) feuille(s) en matière plastique a(ont) une épaisseur de 0,1 à 0,5 mm.

9. Emballage en blister selon l'une quelconque des revendications 1 à 8, **caractérisé en ce que** la feuille de scellement en aluminium (7) a une épaisseur de 0,01 à 0,05 mm.

10. Emballage en blister selon l'une quelconque des revendications 1 à 9, **caractérisé en ce que** la feuille de scellement en aluminium (7) est jointe à la zone plate (4) du support (3) par une couche de vernis thermoadhésive (6).

11. Procédé de production d'un emballage en blister (1) comportant un dispositif d'identification par radiofréquence (2, 2') selon l'une quelconque des revendications 1 à 10, comprenant les étapes suivantes consistant à :
□ produire un support (3) à partir d'une matière plastique plane, dans lequel des évidements (5) sont formés dans la zone plate (4) en emboutissant,
□ remplir le support (3) avec un matériau d'emballage placé dans les évidements (5),
□ produire une feuille de scellement en aluminium (7) puis la sceller dans la zone plate (4) du support (3) et
□ placer un dispositif d'identification par radiofréquence (2, 2') au niveau d'une zone (8) du support (3) faisant saillie de la feuille de scellement en aluminium (7).

12. Procédé selon la revendication 11, **caractérisé en ce qu'**un transpondeur d'identification par radiofréquence est utilisé en tant que dispositif d'identification par radiofréquence (2, 2').

13. Procédé selon la revendication 11 ou 12, **caractérisé en ce que** le dispositif d'identification par radiofréquence (2) est placé du même côté que les évidements (5) du support (3).

14. Procédé selon la revendication 11 ou 12, **caractérisé en ce que** le dispositif d'identification par radiofréquence (2') est placé du côté opposé des évidements (5) dans le support (3).

15. Procédé selon l'une quelconque des revendications 11 à 14, **caractérisé en ce que** le dispositif d'identification par radiofréquence (2, 2') est placé espacé de la feuille de scellement en aluminium (7).

16. Procédé selon l'une quelconque des revendications 11 à 15, **caractérisé en ce qu'**une feuille en matière plastique ou un assemblage de feuilles en matière plastique est utilisé(e) pour la production du support (3).

17. Procédé selon la revendication 16, **caractérisé en ce qu'**une feuille de poly(chlorure de vinyle) (PVC) et/ou de poly(propylène) (PP) est utilisée en tant que feuille(s) en matière plastique.

18. Procédé selon la revendication 16 ou 17, **caractérisé en ce que** la (les) feuille (s) en matière plastique a(ont) une épaisseur de 0,1 à 0,5 mm.

19. Procédé selon l'une quelconque des revendications 11 à 18, **caractérisé en ce que** l'on utilise une feuille d'aluminium ayant une épaisseur de 0,01 à 0,05 mm pour la production de la feuille de scellement en aluminium (7).

20. Procédé selon l'une quelconque des revendications 11 à 19, **caractérisé en ce que** la feuille de scellement en aluminium (7) est jointe à la zone plate (4) du support (3) au moyen d'une couche de vernis thermoadhésive (6).
